# EUROPÄISCHE PATENTSCHRIFT

(11) **EP 3 577 005 B1**
(45) Veröffentlichungstag und Bekanntmachung des Hinweises auf die Patenterteilung: **22.09.2021**
(21) Anmeldenummer: 17829674.5
(22) Anmeldetag: 29.12.2017
(51) Int. Cl.: B61L 15/00, B61L 25/02, B61L 11/08

(54) **ANZEIGEN VON SEKUNDÄREN SIGNALEINRICHTUNGEN SOWIE SICHERHEITSEINRICHTUNG EINES EISENBAHNFAHRZEUGS**
DISPLAY OF SECONDARY SIGNAL DEVICES AND SAFETY DEVICE OF A RAILWAY VEHICLE
INDICATION DE DISPOSITIFS DE SIGNALISATION SECONDAIRES AINSI QUE DISPOSITIF DE SÉCURITÉ D'UN VÉHICULE FERROVIAIRE

(30) Priorität: 13.03.2017 DE 102017204090
(43) Veröffentlichungstag der Anmeldung: 11.12.2019
(73) Patentinhaber: Siemens Mobility GmbH, 81739 München (DE)
(72) Erfinder: HAMMER, Walter, 68239 Mannheim (DE); WEBER, Matthias Alexander, 91080 Uttenreuth (DE)
(86) Internationale Anmeldenummer: PCT/EP2017/084792
(87) Internationale Veröffentlichungsnummer: WO 2018/166647

(56) Entgegenhaltungen:
- EP-A1- 0 893 322
- EP-A1- 1 975 029
- WO-A1-2006/136783
- DE-A1- 19 927 023
- DE-A1-102014 211 840
- US-A1- 2017 050 654
- HOFESTAEDT H ET AL: "SIMIS FFB-FUNKFAHRBETRIEB VON SIEMENS FUER DIE DEUTSCHE BAHN", SIGNAL + D, DVV, Bd. 91, Nr. 4, 1. Januar 1999 (1999-01-01) , Seiten 18-22, XP009067248, ISSN: 0037-4997

## Beschreibung

Die Erfindung betrifft ein Verfahren zum Anzeigen von sekundären Signaleinrichtungen für einen Fahrzeugführer eines Eisenbahnfahrzeugs während einer Fahrt des Eisenbahnfahrzeugs. Ferner betrifft die Erfindung ein Computerprogramm oder ein Computerprogrammprodukt mit Programmcodemitteln, die ausgebildet sind, ein erfindungsgemäßes Verfahren durchzuführen. Des Weiteren betrifft die Erfindung eine Recheneinheit oder eine Verarbeitungseinrichtung, insbesondere ein Steuergerät oder eine Steuereinrichtung, für ein Eisenbahnfahrzeug, sowie eine Sicherheitseinrichtung für ein Eisenbahnfahrzeug.

Die WO 2006/136 783 A1 offenbart eine Sicherheitseinrichtung für einen Zug, welcher in einem Schienennetz unterwegs ist. Ein GPS-Empfänger ist an einem vorderen Ende und ein zweiter, getrennt identifizierbarer GPS-Empfänger ist an einem hinteren Ende des Zugs installiert. Die GPS-Empfänger werden genutzt, eine Identität, eine kontinuierliche Zeitposition, eine Richtung und eine Geschwindigkeit des Zugs innerhalb eines Schienennetzes zu ermitteln. Ein Signalanzeiger im Zug kann ein Signal anzeigen, wenn sich der Zug innerhalb einer vorbestimmten Entfernung zu einem detektierbaren Objekt entlang einer gefahrenen Strecke befindet.

Die DE 199 27 023 A1 offenbart ein Verfahren zum Vorgeben von Anrufzeitpunkten im Funk-Fahr-Betrieb für Züge. Bei räumlich eng benachbarten Fahrwegelementen ist vorgesehen, entsprechende Einschaltbefehle und Umschaltbefehle in einer Reihenfolge auszugeben, in welcher die Fahrwegelemente an einem Gleis angeordnet sind. Zur zeitlichen Vorverlegung von Anrufzeitpunkten der Fahrwegelemente werden gemäß dem Verfahren Offsets händisch offline derart vorgegeben, dass nach ihrer Festlegung Fahrten des Zugs über eine betreffende Strecke simuliert werden, wobei geprüft wird, ob mit den jeweils vorhandenen Kommunikationsendgeräten ein zeitgerechtes Einschalten der einzelnen Fahrwegelemente in der vorgegebenen Reihenfolge erreichbar ist oder nicht.

Für einen Fahrzeugführer eines Eisenbahnfahrzeugs (Triebfahrzeug, Lokomotive, Triebkopf, Triebwagen, selbstfahrendes Spezialfahrzeug für bahnbetriebliche Aufgaben etc.) sind bei widrigen Witterungsbedingungen (Nebel, starker Regen, starker Schnee, Gegenlicht, Dämmerung etc.) bezüglich des Eisenbahnfahrzeugs äußere Signalvorrichtungen oder Signaleinrichtungen an der Strecke, welche das Eisenbahnfahrzeug passiert, teilweise nur schwer erkennbar. Es besteht die Gefahr, diese zu spät zu erkennen bzw. deren Signal zu übersehen. Da den Fahrzeugführer primäre, priorisierte bzw. sicherheitsrelevante Signale von Signaleinrichtungen bzw. Signalvorrichtungen (auch) im Führerstand erreichen, resultieren aus einem Übersehen einer sekundären Signaleinrichtung an der Strecke zwar keine Gefährdungen, es können dadurch jedoch Verspätungen und Störungen im Bahnnetz auftreten.

Es ist eine Aufgabe der Erfindung, ein Verfahren anzugeben, durch welches Verspätungen und Störungen im Bahnnetz verkleinert bzw. vermieden werden können. Ferner ist es eine Aufgabe der Erfindung, ein entsprechendes Computerprogramm oder Computerprogrammprodukt, eine entsprechende Recheneinheit oder Verarbeitungseinrichtung, insbesondere ein Steuergerät oder eine Steuereinrichtung, für ein Eisenbahnfahrzeug, sowie eine entsprechende Sicherheitseinrichtung für ein Eisenbahnfahrzeug anzugeben. - Im Folgenden ist unter dem Begriff ,sekundäre Signaleinrichtung' eine nicht primäre, eine nicht priorisierte, eine nicht-sicherheitsrelevante bzw. eine sicherheitsunrelevante Signalvorrichtung bzw. Signaleinrichtung zu verstehen (siehe auch unten).

Die Aufgabe der Erfindung ist durch ein Verfahren zum Anzeigen von sekundären Signaleinrichtungen für einen Fahrzeugführer eines Eisenbahnfahrzeugs während einer Fahrt des Eisenbahnfahrzeugs; mittels eines Computerprogramms oder Computerprogrammprodukts; mittels einer Recheneinheit oder einer Verarbeitungseinrichtung, insbesondere einem Steuergerät oder einer Steuereinrichtung, für ein Eisenbahnfahrzeug; und mittels einer Sicherheitseinrichtung für ein Eisenbahnfahrzeug; gemäß den unabhängigen Ansprüchen gelöst. - Vorteilhafte Weiterbildungen, zusätzliche Merkmale und/oder Vorteile der Erfindung ergeben sich aus den abhängigen Patentansprüchen und/oder der folgenden Beschreibung der Erfindung.

Bei dem erfindungsgemäßen Verfahren zum Anzeigen von insbesondere lediglich sekundären Signaleinrichtungen wird aus einer aktuellen Fahrzeugposition des Eisenbahnfahrzeugs und einer vorbekannten Signalposition einer sekundären Signaleinrichtung, eine Aktualdistanz des Eisenbahnfahrzeugs bezüglich der sekundären Signaleinrichtung ermittelt, wobei bei einem Unterschreiten der Aktualdistanz gegenüber einer vorbestimmten Aktualwarndistanz des Eisenbahnfahrzeugs bezüglich der sekundären Signaleinrichtung, dem Fahrzeugführer eine Nähe des Eisenbahnfahrzeugs bezüglich der sekundären Signaleinrichtung anzeigt wird, wobei die sekundäre Signaleinrichtung durch den Fahrzeugführer beachtet werden soll, wohingegen eine primäre, d.h. sicherheitsrelevante und priorisierte, Signaleinrichtung durch den Fahrzeugführer beachtet werden muss. - Die Aktualdistanz bzw. die Aktualwarndistanz kann eine zeitliche und/oder räumliche Distanz sein. Analoges gilt für die (zeitliche und/oder räumliche) Nähe des Eisenbahnfahrzeugs bezüglich der sekundären Signaleinrichtung.

Die primäre, d.h. sicherheitsrelevante und priorisierte, Signaleinrichtung muss durch den Fahrzeugführer des Eisenbahnfahrzeugs beachtet werden, sonst besteht, abgesehen von Vorkehrungen durch andere Sicherungsmechanismen (Fahrdienstleitung, Automatisierung etc.), Gefahr für Mensch und Umwelt. Eine primäre Signaleinrichtung kann z.B. (länderspezifisch): eine Vorsignaleinrichtung (DE), eine Hauptsignaleinrichtung (DE), eine Sperrsignaleinrichtung (DE), ein Langsamfahrtsignal, eine Ampel etc. sein. Die sekundäre Signaleinrichtung soll durch den Fahrzeugführer beachtet werden. Eine sekundäre Signaleinrichtung kann z.B. eine Signaleinrichtung für (länderspezifisch): ein Fahrleitungssignal (DE), eine Ankündigungungs-Signaleinrichtung für eine Bahnübergangs-Überwachungs-Signaleinrichtung (DE), einen Bahnsteig (DE) etc. sein.

Gemäß der Erfindung wird eine/die zeitliche und/oder räumliche Aktualdistanz des Eisenbahnfahrzeugs zu einer/der sekundären Signaleinrichtung aus wenigstens einer Information über eine/die aktuelle Fahrzeugposition des (betreffenden) Eisenbahnfahrzeugs, und aus wenigstens einer Information über eine/die vorbekannte Signalposition einer/der (betreffenden) sekundären Signaleinrichtung ermittelt. Ferner wird gemäß der Erfindung anhand einer Information über eine/die bestimmte zeitliche und/oder räumliche Aktualwarndistanz des Eisenbahnfahrzeugs zu einer/der (betreffenden) sekundären Signaleinrichtung, an den Fahrzeugführer wenigstens eine Information über eine/die zeitliche und/oder räumliche Nähe des Eisenbahnfahrzeugs bezüglich der (betreffenden) sekundären Signaleinrichtung ausgegeben. Das Ermitteln einer/der Aktualdistanz und oder einer/der Aktualwarndistanz des Eisenbahnfahrzeugs bezüglich der sekundären Signaleinrichtung erfolgt dabei bevorzugt durch Berechnen.

Eine vorbestimmte zeitliche Aktualwarndistanz kann eine vorbestimmte Zeitdauer sein, die das Eisenbahnfahrzeug für eine bis zur sekundären Signaleinrichtung noch zurückzulegende Streckenlänge benötigt. Ferner kann eine vorbestimmte räumliche Aktualwarndistanz eine vom Eisenbahnfahrzeug noch zurückzulegende vorbestimmte Streckenlänge bis zur sekundären Signaleinrichtung und/oder eine vom Eisenbahnfahrzeug noch zu überbrückende vorbestimmte Luftlinienstrecke bis zur sekundären Signaleinrichtung sein. Hierbei kann eine vorbestimmte zeitliche Aktualwarndistanz mehrstufig sein.

Beispielsweise kann eine vorbestimmte zeitliche Aktualwarndistanz eine Zeitdauer von wenigstens 45s, wenigstens 30s, wenigstens 20s, wenigstens 15s, wenigstens 10s, wenigstens 7,5s oder wenigstens 5s sein, wobei eine zeitliche Wiederhohlrate einer Anzeige der sekundären Signaleinrichtung an den Fahrzeugführer bevorzugt kleiner wird, je näher sich das Eisenbahnfahrzeug bezüglich der sekundären Signaleinrichtung befindet. Dies ist auch in ein räumliches Äquivalent umrechenbar, wobei ggf. je nach einer bestimmten sekundären Signaleinrichtung andere Steckenlängen berechenbar sind.

Für ein Bestimmen der Aktualdistanz des Eisenbahnfahrzeugs bezüglich der sekundären Signaleinrichtung kann eine aktuell gefahrene Geschwindigkeit und/oder Durchschnittsgeschwindigkeit des Eisenbahnfahrzeugs, kann eine in einer bestimmten zurückliegenden Zeitspanne gefahrene Geschwindigkeit und/oder Durchschnittsgeschwindigkeit des Eisenbahnfahrzeugs, und/oder kann eine voraussichtlich in einer bestimmten zukünftigen Zeitspanne gefahrene Geschwindigkeit und/oder Durchschnittsgeschwindigkeit des Eisenbahnfahrzeugs herangezogen werden.

Bevorzugt wird die aktuelle Fahrzeugposition des Eisenbahnfahrzeugs durch ein Ortungsverfahren ermittelt. Solch ein Ortungsverfahren kann durch ein satellitengestütztes Ortungsverfahren, ein Ortungsverfahren innerhalb einer Linienzugbeeinflussung (LZB) bzw. (später) eines Europäischen Zugsteuerungssystems (ETCS: European Train Control System), ein GIS-Ortungsverfahren (GIS: Geographic Information System), ein Kamera-Ortungsverfahren basierend auf einer elektronischen Karte und einem Verfahren zum Erkennen eines Wegpunkts, etc. realisiert sein.

Die vorbekannte Signalposition der sekundären Signaleinrichtung kann aufgrund eines Katalogs mit Streckendaten ermittelt werden, wobei die Signalposition den Streckendaten entnommen wird. Ein solcher Katalog mit Streckendaten kann z.B. ein Katalog mit Streckendaten für energiesparendes Fahren sein. - In einer Ausführungsform kann die zeitliche und/oder räumliche Distanz des Eisenbahnfahrzeugs bezüglich der sekundären Signaleinrichtung in einer Sicherheitseinrichtung des Eisenbahnfahrzeugs ermittelt werden.

In einer Ausführungsform können durch das Anzeigeverfahren während einer Fahrt des Eisenbahnfahrzeugs im Wesentlichen alle oder nur eine Auswahl von sekundären Signaleinrichtungen angezeigt werden. Ferner kann die Auswahl von sekundären Signaleinrichtungen nach einer Art und/oder eines Orts der sekundären Signaleinrichtungen getroffen werden. Hierbei kann ein Ort spezifisch und/oder klassifiziert (z.B. freie Strecken, Bahnhöfe etc.) sein. Des Weiteren kann in einer Ausführungsform ein Anzeigeverhalten des Anzeigeverfahrens individuell einrichtbar ausgestaltet sein.

In einer Ausführungsform kann für den Fahrzeugführer das Anzeigen der Nähe des Eisenbahnfahrzeugs zur sekundären Signaleinrichtung ein optisches Anzeigen, ein akustisches Anzeigen und/oder ein haptisches Anzeigen sein. Das optische Anzeigen kann z.B. eine (ggf. spezifizierte) Anzeige auf einem Monitor, das Aufleuchten einer Warnlampe etc. sein. Das akustische Anzeigen kann z.B. ein Ertönen eines Warntons etc. sein. Das haptische Anzeigen kann z.B. eine Bewegungsausgabe auf ein Handrad, einen Hebel, ein Schaltelement etc. sein. Ferner kann für das Anzeigen der Nähe des Eisenbahnfahrzeugs bezüglich der sekundären Signaleinrichtung eine bereits vorhandene Anzeigeeinrichtung oder eine für diese Anzeige spezifische Anzeigeeinrichtung angewendet werden.

Gemäß der Erfindung kann das Anzeigeverfahren derart eingerichtet sein, dass lediglich sekundäre Signaleinrichtungen angezeigt werden können. Ferner kann das Anzeigeverfahren derart eingerichtet sein, dass ferner zusätzlich primäre Signaleinrichtungen angezeigt werden können. Die Sicherheitseinrichtung des Eisenbahnfahrzeugs ist bevorzugt als eine elektrische und/oder elektronische Sicherheitseinrichtung ausgebildet. Ferner kann die Sicherheitseinrichtung ein erfindungsgemäßes Computerprogramm umfassen. Des Weiteren kann die Sicherheitseinrichtung eine erfindungsgemäße Recheneinheit oder Verarbeitungseinrichtung aufweisen.

Die Erfindung ist als ein Computerprogramm z.B. in einer erfindungsgemäßen Recheneinheit oder einer erfindungsgemäßen Verarbeitungseinrichtung implementierbar. D.h. ein erfindungsgemäßes Computerprogrammprodukt, z.B. ein Computerprogramm auf einem Datenträger, umfasst einen Programmcode, der Programmcodemittel zur Durchführung bzw. Ausführung des erfindungsgemäßen Verfahrens umfasst. Hierbei kann das Computerprogramm auf einem (Mikro-)Prozessor oder einem (Kleinst- oder Klein-)Computer ausgeführt werden und/oder auf einem Datenträger oder einem digitalen Speichermedium gespeichert sein.

Solch ein maschinenlesbarer bzw. computerlesbarer Datenträger bzw. ein solches digitales Speichermedium kann beispielsweise eine Festplatte, ein ROM-, EPROM-, EEPROM- oder ein Flash-Speicher, ein Speicherbaustein, eine Diskette, eine CD-ROM, eine DVD oder eine Blu-Ray Disc sein. Ferner kann das Computerprogramm in Form von Firmware gespeichert sein. Hierbei kann das Computerprogramm mit elektronisch zur Verfügung stellbaren oder auslesbaren (ggf. Steuer-/ Regel-)Signalen, z.B. Informationen eines Sensors, einer Auswerteeinheit und/oder eines Aktors, in einer programmierbaren Prozessor- oder Computereinrichtung oder einem entsprechenden System derart zusammenwirken, dass eine Ausführungsform des erfindungsgemäßen Verfahrens durchgeführt bzw. ausgeführt werden kann.

Die erfindungsgemäße Recheneinheit kann z.B. als eine arithmetisch-logische Einheit oder als eine Untereinheit der erfindungsgemäßen Verarbeitungseinrichtung ausgebildet sein. Die Verarbeitungseinrichtung ist z.B. als eine elektronische Recheneinrichtung oder Recheneinheit, beispielsweise als ein Mikrocontroller oder ein Prozessor, als ein (Kleinst- oder Klein-)Computer, eine Steuereinrichtung, oder ein Steuergerät, oder als eine andere Ein-/Vorrichtung oder ein Gerät, ausgebildet, welche, welcher bzw. welches natürlich auch noch andere Aufgaben durch- bzw. ausführen kann. Ferner kann die Recheneinheit oder die Verarbeitungseinrichtung das erfindungsgemäße Computerprogrammprodukt aufweisen.

Gemäß der Erfindung kann das Verfahren in einer Sicherheitseinrichtung, z.B. in einem Assistenzsystem des Eisenbahnfahrzeugs und/oder einer Automatikfahrfunktion des Eisenbahnfahrzeugs, zum Erhöhen der Sicherheit verwendet bzw. angewendet werden. So ist die Erfindung ggf. partiell mittels einer Fahrwerkseinrichtung des Eisenbahnfahrzeugs, insbesondere einer Bremsen- und/oder Dämpfersteuerung/-regelung, und/oder ggf. partiell mittels einer Fahrstrangeinrichtung, insbesondere einer Motor- (z.B. ein Beschleunigungseingriff) und/oder Getriebesteuerung/-regelung, des Eisenbahnfahrzeugs durchführbar.

In den lediglich beispielhaften Figuren zeigen:
- FIG 1: eine schematische Draufsicht auf einen Streckenabschnitt eines Bahnnetzes, wobei sich ein Eisenbahnfahrzeug einer sekundären Signaleinrichtung nähert, und anhand welcher eine erste Ausführungsform des erfindungsgemäßen Verfahrens näher erläutert wird; und
- FIG 2: ebenfalls eine schematische Draufsicht auf einen Streckenabschnitt des Bahnnetzes, wobei sich wiederum ein Eisenbahnfahrzeug einer sekundären Signaleinrichtung nähert, und anhand welcher eine zweite Ausführungsform des erfindungsgemäßen Verfahrens näher erläutert wird.

Die Erfindung ist im Folgenden anhand von Ausführungsbeispielen zweier Ausführungsformen einer Variante von durchführbaren erfindungsgemäßen Verfahren zum Anzeigen von sekundären Signaleinrichtungen 2 für einen Fahrzeugführer eines Eisenbahnfahrzeugs 1 während einer Fahrt des Eisenbahnfahrzeugs 1 näher erläutert. Die Erfindung ist jedoch nicht auf eine solche Variante, solche Ausführungsformen und/oder die nachfolgend erläuterten Ausführungsbeispiele beschränkt, sondern ist von grundlegenderer Natur, sodass die Erfindung auf sämtliche Anzeigeverfahren von sekundären Signaleinrichtungen angewendet werden kann.

In der Zeichnung sind nur diejenigen Abschnitte eines Gegenstands der Erfindung dargestellt, welche für ein Verständnis der Erfindung notwendig sind. Obwohl die Erfindung detaillierter durch bevorzugte Ausführungsbeispiele näher beschrieben und illustriert ist, so ist die Erfindung nicht durch die offenbarten Ausführungsbeispiele eingeschränkt. Andere Variationen können hieraus und/oder aus Obigem (Erfindungsbeschreibung) abgeleitet werden, ohne den Schutzumfang der Erfindung zu verlassen.

Die FIG 1 und 2 zeigen jeweils in einer Draufsicht einen Längsabschnitt eines Gleises 0 eines Bahnnetzes, auf welchem sich jeweils ein Eisenbahnfahrzeug 1 einer sekundären Signaleinrichtung 2 nähert. Zum zunächst jeweilig betrachteten Zeitpunkt besitzt das Eisenbahnfahrzeug 1 eine bezüglich des Gleises 0 aktuelle aber zeitlich veränderbare Fahrzeugposition P₁. Eine vorbekannte Signalposition P₂ der sekundären Signaleinrichtung 2 bezüglich des Gleises 0 ist fix. - Gemäß der Erfindung soll einem Fahrzeugführer des Eisenbahnfahrzeugs 1 während einer Fahrt das zeitliche bzw. räumliche Nähern des Eisenbahnfahrzeugs 1 bezüglich der sekundären Signaleinrichtungen 2 angezeigt werden. Eine Zeitspanne für das Anzeigen einer betreffenden sekundären Signaleinrichtung 2 von wenigstens 5s bis wenigstens 45s vor einem Passieren der betreffenden sekundären Signaleinrichtung 2 durch das Eisenbahnfahrzeug 1 ist dabei bevorzugt.

Gemäß der Erfindung wird für eine ggf. (vor-)ausgewählte sekundäre Signaleinrichtung 2, welcher sich das Eisenbahnfahrzeug 1 nähert, durch ein Ortungsverfahren die aktuelle Fahrzeugposition P₁ des Eisenbahnfahrzeugs 1 ermittelt. Die vorbekannte Signalposition P₂ der sekundären Signaleinrichtung 2 kann z.B. aufgrund eines Katalogs mit Streckendaten ermittelt werden. Aus der aktuellen Fahrzeugposition P₁ und der vorbekannten Signalposition P₂ wird eine zeitliche und/oder räumliche Aktualdistanz D_{A} des Eisenbahnfahrzeugs 1 bezüglich der sekundären Signaleinrichtung 2 ermittelt. - Dies kann prinzipiell auf zwei Arten erfolgen. Einerseits, was die Fig. 1 darstellt, kann eine tatsächlich noch zu fahrende zeitliche und/oder räumliche Aktualdistanz D_{A} vom Eisenbahnfahrzeug 1 bis zur betreffenden sekundären Signaleinrichtung 2 bestimmt werden. Andererseits, was die Fig. 2 darstellt, kann eine Luftlinienstrecke des Eisenbahnfahrzeugs 1 bis zur betreffenden sekundären Signaleinrichtung 2 bestimmt werden.

Bei einem Unterschreiten D_{A} ≤/< D_{W} der zeitlichen und/oder räumliche Aktualdistanz D_{A} gegenüber einer vorbestimmten zeitlichen und/oder räumlichen Aktualwarndistanz D_{W} des Eisenbahnfahrzeugs 1 bezüglich der sekundären Signaleinrichtung 2, wird dem Fahrzeugführer eine zeitliche und/oder räumliche Nähe des Eisenbahnfahrzeugs 1 bezüglich der sekundären Signaleinrichtung 2 anzeigt. Hierbei ist die zeitliche und/oder räumliche Aktualwarndistanz D_{W} derart gewählt, dass der Fahrzeugführer im Wesentlichen genügend Zeit (Zeitspannen siehe oben) besitzt eine ggf. bereits begonnene Tätigkeit abzuschließen und sich in der Folge einem Signal der auftauchenden sekundären Signaleinrichtung 2 zu widmen und dieses zu erkennen.

Bevorzugt wird die zeitliche und/oder räumliche Aktualdistanz D_{A} über eine Geschwindigkeit des Eisenbahnfahrzeugs 1 ermittelt. Hierbei kann eine aktuelle Geschwindigkeit und/oder eine Durchschnittsgeschwindigkeit des Eisenbahnfahrzeugs 1 herangezogen werden. Insbesondere ist es dabei möglich, eine in einer bestimmten zurückliegenden Zeitspanne und/oder eine voraussichtlich in einer bestimmten zukünftigen Zeitspanne gefahrene Geschwindigkeit und/oder Durchschnittsgeschwindigkeit des Eisenbahnfahrzeugs 1 heranzuziehen.

Eisenbahnfahrzeuge verfügen häufig über Streckendaten, z.B. für energiesparendes Fahren, welche im Wesentlichen genaue Standorte von Signaleinrichtungen in einem Bahnnetz enthalten. Durch einen Abgleich einer Fahrzeugposition eines Eisenbahnfahrzeugs mit Streckendaten wird gemäß der Erfindung eine Entfernung eines betreffenden Eisenbahnfahrzeugs bezüglich einer betreffenden Signaleinrichtung bestimmt. Nähert sich das Eisenbahnfahrzeug einer Signaleinrichtung, wird dies einem betreffenden Fahrzeugführer des Eisenbahnfahrzeugs geeignet angezeigt (akustisch, optisch und/oder haptisch).

## Patentansprüche

1. Verfahren zum Anzeigen von sekundären Signaleinrichtungen (2) für einen Fahrzeugführer eines Eisenbahnfahrzeugs (1) während einer Fahrt des Eisenbahnfahrzeugs (1), wobei
aus einer aktuellen Fahrzeugposition (P₁) des Eisenbahnfahrzeugs (1) und einer vorbekannten Signalposition (P₂) einer sekundären Signaleinrichtung (2), eine Aktualdistanz (D_{A}, D_{A} > D_{W}) des Eisenbahnfahrzeugs (1) bezüglich der sekundären Signaleinrichtung (2) ermittelt wird, und
bei einem Unterschreiten (D_{A} ≤ D_{W}) der Aktualdistanz (D_{A}) gegenüber einer vorbestimmten Aktualwarndistanz (D_{W}) des Eisenbahnfahrzeugs (1) bezüglich der sekundären Signaleinrichtung (2), dem Fahrzeugführer eine Nähe des Eisenbahnfahrzeugs (1) bezüglich der sekundären Signaleinrichtung (2) anzeigt wird, wobei
die sekundäre Signaleinrichtung durch den Fahrzeugführer beachtet werden soll, wohingegen eine primäre, d.h. sicherheitsrelevante und priorisierte, Signaleinrichtung durch den Fahrzeugführer beachtet werden muss.

2. Anzeigeverfahren gemäß vorhergehendem Anspruch, **dadurch gekennzeichnet, dass** die vorbestimmte zeitliche Aktualwarndistanz (D_{W}) eine vorbestimmte Zeitdauer ist, die das Eisenbahnfahrzeug (1) für eine bis zur sekundären Signaleinrichtung (2) noch zurückzulegende Streckenlänge benötigt, und/oder
eine vorbestimmte räumliche Aktualwarndistanz (D_{W}) eine vom Eisenbahnfahrzeug (1) noch zurückzulegende vorbestimmte Streckenlänge bis zur sekundären Signaleinrichtung (2) und/oder eine vom Eisenbahnfahrzeug (1) noch zu überbrückende vorbestimmte Luftlinienstrecke bis zur sekundären Signaleinrichtung (2) ist.

3. Anzeigeverfahren gemäß einem der vorhergehenden Ansprüche, **dadurch gekennzeichnet, dass** eine vorbestimmte zeitliche Aktualwarndistanz (D_{W}) eine Zeitdauer von wenigstens 45s, wenigstens 30s, wenigstens 20s, wenigstens 15s, wenigstens 10s, wenigstens 7,5s oder wenigstens 5s ist, wobei
eine zeitliche Wiederhohlrate einer Anzeige der sekundären Signaleinrichtung (2) an den Fahrzeugführer bevorzugt kleiner wird, je näher sich das Eisenbahnfahrzeug (1) bezüglich der sekundären Signaleinrichtung (2) befindet.

4. Anzeigeverfahren gemäß einem der vorhergehenden Ansprüche, **dadurch gekennzeichnet, dass** für ein Bestimmen der Aktualdistanz (D_{A}) des Eisenbahnfahrzeugs (1) bezüglich der sekundären Signaleinrichtung (2):
• eine aktuell gefahrene Geschwindigkeit und/oder Durchschnittsgeschwindigkeit des Eisenbahnfahrzeugs (1),
• eine in einer bestimmten zurückliegenden Zeitspanne gefahrene Geschwindigkeit und/oder Durchschnittsgeschwindigkeit des Eisenbahnfahrzeugs (1), und/oder
• eine voraussichtlich in einer bestimmten zukünftigen Zeitspanne gefahrene Geschwindigkeit und/oder Durchschnittsgeschwindigkeit des Eisenbahnfahrzeugs (1)
herangezogen wird.

5. Anzeigeverfahren gemäß einem der vorhergehenden Ansprüche, **dadurch gekennzeichnet, dass** die aktuelle Fahrzeugposition (P₁) des Eisenbahnfahrzeugs (1) durch ein Ortungsverfahren ermittelt wird, und/oder
die vorbekannte Signalposition (P₂) der sekundären Signaleinrichtung (2) aufgrund eines Katalogs mit Streckendaten ermittelt wird, wobei die Signalposition (P₂) den Streckendaten entnommen wird.

6. Anzeigeverfahren gemäß einem der vorhergehenden Ansprüche, **dadurch gekennzeichnet, dass** durch das Anzeigeverfahren während einer Fahrt des Eisenbahnfahrzeugs (1):
• im Wesentlichen alle oder nur eine Auswahl von sekundären Signaleinrichtungen (2) angezeigt werden bzw. wird,
• die Auswahl von sekundären Signaleinrichtungen (2) nach einer Art und/oder eines Orts der sekundären Signaleinrichtungen (2) getroffen wird, und/oder
• ein Anzeigeverhalten des Anzeigeverfahrens individuell einrichtbar ausgestaltet ist.

7. Anzeigeverfahren gemäß einem der vorhergehenden Ansprüche, **dadurch gekennzeichnet, dass** die zeitliche und/oder räumliche Distanz des Eisenbahnfahrzeugs bezüglich der sekundären Signaleinrichtung in einer Sicherheitseinrichtung des Eisenbahnfahrzeugs ermittelt wird.

8. Anzeigeverfahren gemäß einem der vorhergehenden Ansprüche, **dadurch gekennzeichnet, dass** für den Fahrzeugführer das Anzeigen der Nähe des Eisenbahnfahrzeugs zur sekundären Signaleinrichtung ein optisches Anzeigen, ein akustisches Anzeigen und/oder ein haptisches Anzeigen ist, und/oder
für das Anzeigen der Nähe des Eisenbahnfahrzeugs (1) bezüglich der sekundären Signaleinrichtung (2) eine bereits vorhandene Anzeigeeinrichtung oder eine für diese Anzeige spezifische Anzeigeeinrichtung angewendet werden.

9. Anzeigeverfahren gemäß einem der vorhergehenden Ansprüche, **dadurch gekennzeichnet, dass**:
• das Anzeigeverfahren derart eingerichtet ist, dass lediglich sekundäre Signaleinrichtungen (2) angezeigt werden können,
• das Anzeigeverfahren derart eingerichtet ist, dass ferner zusätzlich primäre Signaleinrichtungen (2) angezeigt werden können,
• die Sicherheitseinrichtung als eine elektrische und/oder elektronische Sicherheitseinrichtung ausgebildet ist, und/oder
• die Sicherheitseinrichtung als eine Sicherheitseinrichtung gemäß einem der nachfolgenden Ansprüche ausgebildet ist.

10. Computerprogramm oder Computerprogrammprodukt umfassend Befehle, die bewirken, dass Programmcodemittel ein Verfahren nach einem der Ansprüche 1 bis 9 durchführen, wenn die Programmcodemittel auf einer Recheneinheit oder einer Verarbeitungseinrichtung ablaufen, oder auf einem computerlesbaren Datenträger gespeichert sind.

11. Recheneinheit oder Verarbeitungseinrichtung, insbesondere Steuergerät oder Steuereinrichtung, für ein Eisenbahnfahrzeug, welche derart ausgebildet ist, dass
durch Mittel zur Durchführung eines Ortungsverfahrens eine aktuelle Fahrzeugposition des Eisenbahnfahrzeugs ermittelbar ist,
durch die Recheneinheit bzw. die Verarbeitungseinrichtung ein Verfahren nach einem der Ansprüche 1 bis 9 durchführbar ist,
durch die Recheneinheit bzw. die Verarbeitungseinrichtung ein Computerprogramm nach Anspruch 10 ablaufbar ist, und/oder
die Recheneinheit bzw. die Verarbeitungseinrichtung ein Computerprogramm oder ein Computerprogrammprodukt nach Anspruch 10 aufweist.

12. Sicherheitseinrichtung für ein Eisenbahnfahrzeug, **dadurch gekennzeichnet, dass**
die Sicherheitseinrichtung derart eingerichtet ist, dass dadurch ein Verfahren nach einem der Ansprüche 1 bis 9 durchführbar ist,
die Sicherheitseinrichtung ein Computerprogramm oder ein Computerprogrammprodukt nach Anspruch 10 umfasst,
die Sicherheitseinrichtung Mittel zur Durchführung eines Ortungsverfahrens aufweist, um eine aktuelle Fahrzeugposition des Eisenbahnfahrzeugs zu ermitteln, und eine Recheneinheit oder eine Verarbeitungseinrichtung nach Anspruch 11 aufweist.

## Claims

1. Method for displaying secondary signal devices (2) for a driver of a railway vehicle (1) during a journey by the railway vehicle (1), wherein
an actual distance (D_{A}, D_{A} > D_{W}) of the railway vehicle (1) with respect to the secondary signal device (2) is ascertained from a current vehicle position (P₁) of the railway vehicle (1) and an already known signal position (P₂) of a secondary signal device (2) and
if the actual distance (D_{A}) is not reached (D_{A} ≤ D_{W}) with respect to a predetermined actual warning distance (D_{W}) of the railway vehicle (1) with respect to the secondary signal device (2), a proximity of the railway vehicle (1) with respect to the secondary signal device (2) is displayed to the driver, wherein
the secondary signal device should be observed by the driver, whereas a primary, that is to say safety-relevant and prioritized, signal device must be observed by the driver.

2. Display method according to the preceding claim, **characterized in that** the predetermined temporal actual warning distance (D_{W}) is a predetermined period required by the railway vehicle (1) for a length of track still to be covered up to the secondary signal device (2), and/or
a predetermined physical actual warning distance (D_{W}) is a predetermined length of track still to be covered by the railway vehicle (1) up to the secondary signal device (2) and/or a predetermined straight-line distance still to be bridged by the railway vehicle (1) up to the secondary signal device (2).

3. Display method according to either of the preceding claims, **characterized in that** a predetermined temporal actual warning distance (D_{W}) is a period of at least 45 s, at least 30 s, at least 20 s, at least 15 s, at least 10 s, at least 7.5 s or at least 5 s, wherein
a temporal repetition rate of a display of the secondary signal device (2) to the driver preferably becomes smaller the closer the railway vehicle (1) is located with respect to the secondary signal device (2).

4. Display method according to one of the preceding claims, **characterized in that**:
• a currently travelled speed and/or average speed of the railway vehicle (1),
• a speed and/or average speed of the railway vehicle (1) travelled in a determined recent period of time, and/or
• a speed and/or average speed of the railway vehicle (1) likely travelled in a determined future period of time
is/are used for determining the actual distance (D_{A}) of the railway vehicle (1) with respect to the secondary signal device (2).

5. Display method according to one of the preceding claims, **characterized in that** the current vehicle position (P₁) of the railway vehicle (1) is ascertained by way of a location method, and/or
the already known signal position (P₂) of the secondary signal device (2) is ascertained based on a catalogue containing track data, wherein the signal position (P₂) is taken from the track data.

6. Display method according to one of the preceding claims, **characterized in that**, by way of the display method during a journey of the railway vehicle (1):
• substantially all or only a selection of secondary signal devices (2) are or is displayed,
• the selection of secondary signal devices (2) is made according to a type and/or a location of the secondary signal devices (2), and/or
• a display behaviour of the display method is designed to be able to be configured individually.

7. Display method according to one of the preceding claims, **characterized in that** the temporal and/or physical distance of the railway vehicle with respect to the secondary signal device is ascertained in a safety device of the railway vehicle.

8. Display method according to one of the preceding claims, **characterized in that** the display of the proximity of the railway vehicle to the secondary signal device for the driver is an optical display, an acoustic display and/or a haptic display, and/or
an already present display device or a display device specific for said display is used for displaying the proximity of the railway vehicle (1) with respect to the secondary signal device (2).

9. Display method according to one of the preceding claims, **characterized in that**:
• the display method is configured in such a way that only secondary signal devices (2) can be displayed,
• the display method is configured in such a way that additionally primary signal devices (2) can also be displayed,
• the safety device is designed as an electrical and/or electronic safety device, and/or
• the safety device is designed as a safety device according to one of the following claims.

10. Computer program or computer program product comprising commands, which cause program code means to carry out a method according to one of Claims 1 to 9 when the program code means are run on a computation unit or a processing device or are stored on a computer-readable data storage medium.

11. Computation unit or processing device, in particular control apparatus or control device, for a railway vehicle, which is designed in such a way that
a current vehicle position of the railway vehicle is able to be ascertained by way of means for carrying out a location method,
a method according to one of Claims 1 to 9 is able to be carried out by way of the computation unit or the processing device,
a computer program according to Claim 10 is able to be run by way of the computation unit or the processing device, and/or
the computation unit or the processing device has a computer program or a computer program product according to Claim 10.

12. Safety device for a railway vehicle, **characterized in that**
the safety device is configured in such a way that a method according to one of Claims 1 to 9 is able to be carried out thereby,
the safety device comprises a computer program or a computer program product according to Claim 10,
the safety device has means for carrying out a location method, in order to ascertain a current vehicle position of the rail vehicle, and a computation unit or a processing device according to Claim 11.

## Revendications

1. Procédé d'indication de dispositifs de signalisation secondaires (2) pour un conducteur de véhicule d'un véhicule ferroviaire (1) pendant une circulation du véhicule ferroviaire (1), dans lequel
une distance actuelle (D_{A}, D_{A} > D_{W}) du véhicule ferroviaire (1) par rapport au dispositif de signalisation secondaire (2) est calculée à partir d'une position actuelle de véhicule (P₁) du véhicule ferroviaire (1) et d'une position de signal (P₂) connue au préalable d'un dispositif de signalisation secondaire (2), et
en cas de dépassement en deçà (D_{A} ≤ D_{W}) de la distance actuelle (D_{A}) vis-à-vis d'une distance d'avertissement actuelle prédéterminée (D_{W}) du véhicule ferroviaire (1) par rapport au dispositif de signalisation secondaire (2), une proximité du véhicule ferroviaire (1) par rapport au dispositif de signalisation secondaire (2) est indiquée au conducteur de véhicule, dans lequel
le dispositif de signalisation secondaire devrait être pris en compte par le conducteur de véhicule, tandis qu'un dispositif de signalisation principal, c'est-à-dire relevant de la sécurité et prioritisé, doit être pris en compte par le conducteur de véhicule.

2. Procédé d'indication selon la revendication précédente, **caractérisé en ce que** la distance d'avertissement actuelle temporelle prédéterminée (D_{W}) est une durée prédéterminée dont le véhicule ferroviaire (1) a besoin pour une longueur de parcours restant à effectuer jusqu'au dispositif de signalisation secondaire (2) et/ou
une distance d'avertissement actuelle physique prédéterminée (D_{W}) est une longueur de parcours prédéterminée restant à effectuer par le véhicule ferroviaire (1) jusqu'au dispositif de signalisation secondaire (2) et/ou un parcours de ligne aérienne prédéterminé restant à combler par le véhicule ferroviaire (1) jusqu'au dispositif de signalisation secondaire (2).

3. Procédé d'indication selon l'une des revendications précédentes, **caractérisé en ce qu'**une distance d'avertissement actuelle temporelle prédéterminée (D_{W}) est une durée d'au moins 45s, d'au moins 30s, d'au moins 20s, d'au moins 15s, d'au moins 10s, d'au moins 7,5s ou d'au moins 5s,
dans lequel
un taux de répétition temporel d'une indication du dispositif de signalisation secondaire (2) au conducteur de véhicule est de préférence plus petit plus le véhicule ferroviaire (1) se trouve proche par rapport au dispositif de signalisation secondaire (2).

4. Procédé d'indication selon l'une des revendications précédentes, **caractérisé en ce que** pour une détermination de la distance actuelle (D_{A}) du véhicule ferroviaire (1) par rapport au dispositif de signalisation secondaire (2), on a recours à :
- une vitesse actuellement parcourue et/ou une vitesse moyenne du véhicule ferroviaire (1),
- une vitesse parcourue dans un intervalle de temps avant déterminé et/ou une vitesse moyenne du véhicule ferroviaire (1), et/ou
- une vitesse probablement parcourue dans un intervalle futur déterminé et/ou une vitesse moyenne du véhicule ferroviaire (1).

5. Procédé d'indication selon l'une des revendications précédentes, **caractérisé en ce que** la position actuelle de véhicule (P₁) du véhicule ferroviaire (1) est calculée par un procédé de localisation, et/ou
la position de signal (P₂) connue au préalable du dispositif de signalisation secondaire (2) est calculée en se basant sur un catalogue avec des données de parcours, dans lequel la position de signal (P₂) est prise dans les données de parcours.

6. Procédé d'indication selon l'une des revendications précédentes, **caractérisé en ce que** par le procédé d'indication pendant une circulation du véhicule ferroviaire (1) :
- essentiellement tous les, ou seulement une sélection des dispositifs de signalisation secondaires (2) sont affichés, respectivement, est affichée,
- la sélection de dispositifs de signalisation secondaires (2) est effectuée selon un type et/ou un lieu des dispositifs de signalisation secondaires (2), et/ou
- un comportement d'indication du procédé d'indication est conçu en étant réglable individuellement.

7. Procédé d'indication selon l'une des revendications précédentes, **caractérisé en ce que** la distance temporelle et/ou physique du véhicule ferroviaire par rapport au dispositif de signalisation secondaire est calculée dans un dispositif de sécurité du véhicule ferroviaire.

8. Procédé d'indication selon l'une des revendications précédentes, **caractérisé en ce que** pour le conducteur de véhicule, l'indication de la proximité du véhicule ferroviaire par rapport au dispositif de signalisation secondaire est une indication visuelle, une indication acoustique et/ou une indication haptique, et/ou
pour l'indication de la proximité du véhicule ferroviaire (1) par rapport au dispositif de signalisation secondaire (2), un dispositif d'indication déjà présent ou un dispositif d'indication spécifique pour cette indication est employé.

9. Procédé d'indication selon l'une des revendications précédentes, **caractérisé en ce que**
- le procédé d'indication est ainsi conçu que seuls des dispositifs d'indication secondaires (2) peuvent être affichés,
- le procédé d'indication est ainsi conçu qu'en outre, des dispositifs d'indication principaux (2) peuvent être en plus affichés,
- le dispositif de sécurité est conçu en tant qu'un dispositif de sécurité électrique et/ou électronique, et/ou
- le dispositif de sécurité est conçu en tant qu'un dispositif de sécurité selon l'une des revendications suivantes.

10. Programme informatique ou produit de programme informatique comprenant des commandes qui ont pour effet que des moyens de code de programme exécutent un procédé selon l'une des revendications 1 à 9, lorsque les moyens de code de programme sont exécutés sur une unité de calcul ou un dispositif de traitement, ou sont enregistrés sur un support de données lisible sur ordinateur.

11. Unité de calcul ou dispositif de traitement, en particulier appareil de commande ou dispositif de commande, pour un véhicule ferroviaire, qui est conçu de telle sorte que
une position de véhicule actuelle du véhicule ferroviaire peut être calculée par des moyens d'exécution d'un procédé de localisation,
un procédé selon l'une des revendications 1 à 9 peut être exécuté par l'unité de calcul, respectivement le dispositif de traitement,
un programme informatique selon la revendication 10 peut être exécuté par l'unité de calcul, respectivement le dispositif de traitement, et/ou
l'unité de calcul, respectivement le dispositif de traitement présente un programme informatique ou un produit de programme informatique selon la revendication 10.

12. Dispositif de sécurité pour un véhicule ferroviaire, **caractérisé en ce que**
le dispositif de sécurité est conçu de telle sorte qu'un procédé selon l'une des revendications 1 à 9 peut ainsi être exécuté,
le dispositif de sécurité comprend un programme informatique ou un produit de programme informatique selon la revendication 10,
le dispositif de sécurité présente des moyens pour exécuter un procédé de localisation afin de calculer une position de véhicule actuelle du véhicule ferroviaire, et une unité de calcul ou un dispositif de traitement selon la revendication 11.
